# EUROPÄISCHE PATENTSCHRIFT

(11) **EP 4 302 951 B1**
(45) Veröffentlichungstag und Bekanntmachung des Hinweises auf die Patenterteilung: **24.09.2025**
(21) Anmeldenummer: 23182022.6
(22) Anmeldetag: 28.06.2023
(51) Int. Cl.: B28C 7/06, B28C 7/08

(54) **MISCHANLAGE**
MIXING PLANT
INSTALLATION DE MÉLANGE

(30) Priorität: 04.07.2022 DE 102022116590
(43) Veröffentlichungstag der Anmeldung: 10.01.2024
(73) Patentinhaber: Liebherr-Mischtechnik GmbH, 88427 Bad Schussenried (DE)
(72) Erfinder: HALDER, Arthur, 88356 Ostrach (DE); GAISSMAIER, Mario, 88427 Bad Schussenried (DE)
(74) Vertreter: Laufhütte, Dieter

(56) Entgegenhaltungen:
- CN-A- 111 673 912
- CN-A- 112 606 204
- DE-A1- 1 459 254
- FR-A- 1 245 688
- GB-A- 568 329
- US-A1- 2010 232 917

## Beschreibung

Die vorliegende Erfindung betrifft eine Mischanlage mit einem Beschicker, einer Absteckvorrichtung, wobei die Absteckvorrichtung Haltemittel und Bewegungsmittel aufweist, und Abfragemitteln, wobei die Haltemittel in einer Wartungsstellung der Absteckvorrichtung dazu ausgebildet sind, den Beschicker in einer Wartungsposition zu halten und/oder eine unkontrollierte Bewegung des Beschickers nach unten zu verhindern, wobei die Absteckvorrichtung in einer Betriebsstellung der Absteckvorrichtung dazu ausgebildet ist, eine vorgesehene Bewegung des Beschickers aus einer Betriebsposition nicht zu verhindern.

Absteckvorrichtungen für Beschicker von Mischanlagen, insbesondere für Beschicker von Mischanlagen mit Beschickeraufzug, werden von einem Bediener manuell in Position gebracht, wobei die Absteckvorrichtung meist ein Stecker oder Bolzen ist, der über einen induktiven Näherungsschalter abgefragt werden kann. Dadurch erkennt die Mischanlage, ob die Absteckvorrichtung vorhanden ist oder nicht und ein Fahren des Beschickers kann verhindert werden, um Beschädigungen zu vermeiden. Zuvor wird der Beschicker, geführt über die Dosier- und Prozesssteuerung der Mischanlage, in eine Wartungsposition gebracht. In dieser kann der Beschicker dann durch die Absteckvorrichtung abgesteckt, also gesichert werden.

Um wieder einen, durch die Dosier- und Prozesssteuerung geführten Betrieb des Beschickers zu ermöglichen, entfernt der Bediener die Absteckvorrichtung manuell. Dabei kann die Absteckvorrichtung auch durch einen Bedienfehler nur teilweise entfernt werden, so dass der induktive Näherungsschalter die Absteckvorrichtung zwar nicht mehr erkennt, der Fahrweg des Beschickers allerdings noch blockiert ist. In diesem Fall besteht die Möglichkeit, dass z.B. die Beschickerfahrwerksrollen auf die Absteckvorrichtung auffahren und eine Beschädigung der Mischanlage erfolgt. Dieses Vorgehen ist, durch Abfragen der Betriebsstellung, auch für ebenerdige Mischanlagen, bei denen die Aufzugsbahn nicht in einer Grube endet, möglich.

Eine gattungsgemäße Mischanlage gemäß dem Oberbegriff des Anspruchs 1 ist aus der CN 112606204A bekannt. Vor diesem Hintergrund liegt der vorliegenden Erfindung die Aufgabe zugrunde, eine verbesserte Absteckvorrichtung bereitzustellen.

Diese Aufgabe wird durch den Gegenstand mit den Merkmalen des unabhängigen Anspruchs 1 gelöst. Vorteilhafte Weiterbildungen der Erfindung sind Gegenstand der abhängigen Ansprüche.

Demnach ist erfindungsgemäß vorgesehen, dass die Bewegungsmittel dazu ausgebildet sind, die Absteckvorrichtung automatisch in die Wartungsstellung oder in die Betriebsstellung zu bewegen, wobei die Abfragemittel dazu ausgebildet sind, die Stellung der Absteckvorrichtung und/oder die Position des Beschickers festzustellen.

Erfindungsgemäß ist vorgesehen, dass der Beschicker eine Laufrolle aufweist und die Haltemittel ein, vorzugsweise dem Radius der Laufrolle teilweise angepasstes, Sicherungsblech, welches drehbar an der Mischanlage gelagert ist, aufweisen oder sind.

Denkbar ist, dass die Bewegungsmittel einen Pneumatikzylinder aufweisen oder sind, wobei der Pneumatikzylinder an die Haltemittel und an Aufnahmen der Mischanlage angelenkt ist, wobei der Pneumatikzylinder in keinem Betriebszustand der Mischanlage einen Teil oder die gesamte Gewichtskraft des Beschickers aufnimmt.

Es kann vorgesehen sein, dass die Absteckvorrichtung mehrere Sicherungsbleche und/oder Pneumatikzylinder aufweist.

Vorzugsweise ist vorgesehen, dass die Bewegungsmittel mittels schwingungsdämpfender Aufnahmen an die Haltemittel und/oder an die Aufnahmen der Mischanlage angelenkt sind.

Denkbar ist, dass die Mischanlage eine Schutztüre aufweist, wobei die Schutztüre den Zugang zum Beschicker ermöglicht, wobei Mittel vorhanden sind, die derart ausgebildet sind, dass die Schutztüre geöffnet werden kann, wenn die Abfragemittel eine Wartungsstellung und/oder Wartungsposition feststellen.

Es kann vorgesehen sein, dass die Mischanlage Mittel, vorzugsweise einen Knopf und eine Steuerung, aufweist, die dazu ausgebildet sind, die Bewegung der Absteckvorrichtung zwischen der Wartungsstellung und der Betriebsstellung zu steuern.

Es kann ferner vorgesehen sein, dass mehr als eine Wartungsstellung vorhanden ist.

Es kann also vorgesehen sein, dass die Absteckvorrichtung zumindest teilweise mit dem Beschicker bewegbar ist.

Denkbar ist, dass die Abfragemittel redundant ausgeführt sind.

Vorzugsweise ist vorgesehen, dass die Mischanlage eine Aufzugsbahn aufweist, wobei sich vorzugsweise die Aufzugsbahn teilweise in einer Grube befindet.

Denkbar ist, dass die Mischanlage eine stationäre oder mobile Betonmischanlage ist und/oder Mittel aufweist, die dazu ausgebildet sind, eine Beladung eines Fahrmischers mit Beton zu ermöglichen.

Der Beschicker kann also, geführt über die Dosier- und Prozesssteuerung der Mischanlage, in die Wartungsposition gebracht werden. Danach kann die Absteckvorrichtung, geführt über die Dosier- und Prozesssteuerung der Mischanlage, in die Wartungsstellung bewegt werden.

Die Wartungsposition und -stellung wird vorzugsweise über Knopfdruck von der Dosiersteuerung ausgelöst.

Der Pneumatikzylinder fährt das Sicherungsblech vorzugsweise in Wartungsstellung und wird abgefragt. Bei Erreichen der Endlage des Sicherungsbleches und korrekter Position des Beschickerkübels gibt die Steuerung vorzugsweise die Schutzgittertüre frei.

Die Betriebsposition und -stellung wird vorzugsweise über Knopfdruck von der Dosiersteuerung ausgelöst.

Nach Schließen der Schutzgittertüre kann der Beschicker vorzugsweise nach oben fahren und ein Automatik-Betrieb wird, nachdem der Pneumatikzylinder das Sicherungsblech in Betriebsstellung gebracht hat und abgefragt wurde, wieder aufgenommen.

Die Last des Beschickers würde bei Seilbruch vorzugsweise in die Aufzugsbahn eingeleitet werden und wird vorzugsweise nicht von den Pneumatikzylindern aufgenommen werden.

Mit der Abfrage der Stellungen und Positionen ist vorzugsweise ein sicherer Zustand ohne mögliche Beschädigung der Bauteile möglich.

Die Wartungsstellung ist vorzugsweise bei allen Einbausituationen möglich. Eine sichere Freigabe des Zugangs zur Aufzugsbahn gemäß den Anforderungen aus der Risikobeurteilung ist vorzugsweise möglich, auch, wenn der Beschickerkübel sich nicht in der unteren Endstellung befindet.

In einer Ausführungsform, die nicht der beanspruchten Erfindung entspricht, kann vorgesehen sein, dass die Absteckvorrichtung mit dem Beschicker mitfährt und die Mischanlage, insbesondere die Laufschiene und die Aufzugsbahn derart ausgebildet sind, dass mehrere Wartungsstellungen möglich sind. Durch die erfindungsgemäße Mischanlage wird die Unfallgefahr in vorteilhafter Weise sehr stark reduziert. Ebenfalls wird vorzugsweise eine Lösung für alle Einbausituationen bereitgestellt.

Der Beschicker kann als Beschickerkübel ausgeführt sein.

Die Sicherung des Beschickerkübels erfolgt vorzugsweise prozessgesteuert. Es ist vorzugsweise eine redundante Abfrage der sicheren Absteckposition möglich. Es wird vorzugsweise ein sicheres Signal zur Freigabe der Zugangstür zum Beschicker ermöglicht. Das Sicherungsblech weist vorzugsweise eine spezielle, gerundete Form auf, die dem Radius der Laufrollen angepasst ist. Dadurch ist im Rahmen der Überprüfung der Schlaffseilschaltung des Beschickeraufzugs vorzugsweise ein verschleißarmer Absetzvorgang möglich.

Der Pneumatikzylinder dient vorzugsweise nur zum Ein- und Ausschwenken des Sicherungsblechs in die Betriebs- oder Wartungsstellung und unterliegt vorzugsweise so nie Erschütterungen durch den auffahrenden Beschickerkübel.

Es ist vorzugsweise eine zusätzliche Schwingungsdämpfung durch speziell ausgekleidete Aufnahmebohrung für den Pneumatikzylinder vorgesehene.

Es wird vorzugsweise eine optimierte Zugänglichkeit und Einhaltung der Anlagenabmessung ermöglicht.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente bezeichnen können. Ebenso schließt die Verwendung des Plurals auch das Vorhandensein des fraglichen Elementes in der Einzahl ein und umgekehrt umfasst der Singular auch mehrere der fraglichen Elemente. Weiterhin können alle hierin beschriebenen Merkmale der Erfindung beliebig miteinander kombiniert oder voneinander isoliert beansprucht werden.

Weitere Vorteile, Merkmale und Effekte der vorliegenden Erfindung ergeben sich aus der nachstehenden Beschreibung bevorzugter Ausführungsbeispiele unter Bezugnahme auf die Figuren, in welchen gleiche oder ähnliche Bauteile durch dieselben Bezugszeichen bezeichnet sind. Hierbei zeigen:
- Fig. 1:: eine Seitenansicht einer Ausführungsform einer erfindungsgemäßen Mischanlage mit Absteckvorrichtung in Wartungsstellung.
- Fig. 2:: eine Draufsicht der Ausführungsform einer erfindungsgemäßen Mischanlage.
- Fig. 3:: ein Detail der Seitenansicht einer Ausführungsform einer erfindungsgemäßen Mischanlage mit Absteckvorrichtung in Wartungsstellung.
- Fig. 4:: ein Detail der Seitenansicht einer Ausführungsform einer erfindungsgemäßen Mischanlage Absteckvorrichtung in Betriebsstellung.

In Fig. 1 ist ein Teil der Aufzugsbahn 1 und der Laufschiene 3 einer erfindungsgemäßen Mischanlage dargestellt. Der Beschicker 7 weist eine Laufrolle 2, die in der Laufschiene 3 laufen kann und damit den Beschicker 7 bei seiner Bewegung führt, auf.

Das Sicherungsblech 4 der Absteckvorrichtung befindet sich in Wartungsstellung und verhindert, durch die Blockade der Laufrolle 2 ein nach unten Fallen oder Fahren des Beschickers 7, der sich in Wartungsposition befindet.

Die Position des Beschickers 7 wird über einen Beschickerpositionsschalter 8 und die Stellung des Sicherungsblechs 4 wird über einen Sicherungsblechstellungsschalter 9 abgefragt.

Fig. 2 zeigt die Aufzugsbahn 1, die Laufschiene 3 und den Beschicker 7 in Draufsicht. Daraus geht hervor, dass zwei Laufschienen und zwei Laufrollen vorhanden sind.

Fig. 3 zeigt das in Fig. 1 eingezeichnete Detail Z. Dabei befindet sich das Sicherungsblech 4 bzw. die Absteckvorrichtung in Wartungsstellung.

Der Beschicker wird sicher gestoppt, wenn sich das Sicherungsblech 4 bzw. die Absteckvorrichtung in Wartungsstellung befindet.

Das Sicherungsblech 4 ist durch ein Drehlager 5 an einer entsprechenden Aufnahme der Mischanlage angelenkt.

Der Pneumatikzylinder 6 ist an dem Sicherungsblech 4 und an einer entsprechenden Aufnahme der Mischanlage angelenkt.

Daraus ergibt sich eine Kinematik bei der das Sicherungsblech 4 gedreht wird, wenn der Pneumatikzylinder 6 ein- oder ausfährt.

Der Sicherungsblechstellungsschalter 9 meldet, wenn sich das Sicherungsblech in Wartungsstellung befindet.

Fig. 4 zeigt das in Fig. 1 eingezeichnete Detail Z. Dabei befindet sich das Sicherungsblech 4 bzw. die Absteckvorrichtung in Betriebsstellung. Das Sicherungsblech 4 gibt dabei die Laufrolle 2 frei.

## Patentansprüche

1. Mischanlage mit einem Beschicker (7), einer Absteckvorrichtung, wobei die Absteckvorrichtung Haltemittel und Bewegungsmittel aufweist, und Abfragemitteln, wobei die Haltemittel in einer Wartungsstellung der Absteckvorrichtung dazu ausgebildet sind, den Beschicker (7) in einer Wartungsposition zu halten und/oder eine unkontrollierte Bewegung des Beschickers (7) nach unten zu verhindern, wobei die Absteckvorrichtung in einer Betriebsstellung der Absteckvorrichtung dazu ausgebildet ist, eine vorgesehene Bewegung des Beschickers (7) aus einer Betriebsposition nicht zu verhindern, wobei die Bewegungsmittel dazu ausgebildet sind, die Absteckvorrichtung automatisch in die Wartungsstellung oder in die Betriebsstellung zu bewegen, wobei die Abfragemittel dazu ausgebildet sind, die Stellung der Absteckvorrichtung und/oder die Position des Beschickers (7) festzustellen,
**dadurch gekennzeichnet,**
**dass** der Beschicker (7) eine Laufrolle (2) aufweist und die Haltemittel ein, vorzugsweise dem Radius der Laufrolle teilweise angepasstes, Sicherungsblech (4), welches drehbar an der Mischanlage gelagert ist, aufweisen oder sind, wobei das Sicherungsblech (4) in Wartungsstellung durch die Blockade der Laufrolle (2) ein nach unten Fallen oder Fahren des Beschickers (7) verhindert, wenn er sich in Wartungsposition befindet.

2. Mischanlage nach Anspruch 1, **dadurch gekennzeichnet, dass** die Bewegungsmittel einen Pneumatikzylinder (6) aufweisen oder sind, wobei der Pneumatikzylinder (6) an die Haltemittel und an Aufnahmen der Mischanlage angelenkt ist, wobei der Pneumatikzylinder (6) in keinem Betriebszustand der Mischanlage einen Teil oder die gesamte Gewichtskraft des Beschickers (7) aufnimmt.

3. Mischanlage nach einem der vorhergehenden Ansprüche, **dadurch gekennzeichnet, dass** die Bewegungsmittel mittels schwingungsdämpfender Aufnahmen an die Haltemittel und/oder an die Aufnahmen der Mischanlage angelenkt sind.

4. Mischanlage nach einem der vorhergehenden Ansprüche, **dadurch gekennzeichnet, dass** die Mischanlage eine Schutztüre aufweist, wobei die Schutztüre den Zugang zum Beschicker (7) ermöglicht, wobei Mittel vorhanden sind, die derart ausgebildet sind, dass die Schutztüre geöffnet werden kann, wenn die Abfragemittel eine Wartungsstellung und/oder Wartungsposition feststellen.

5. Mischanlage nach einem der vorhergehenden Ansprüche, **dadurch gekennzeichnet, dass** die Mischanlage Mittel, vorzugsweise einen Knopf und eine Steuerung, aufweist, die dazu ausgebildet sind, die Bewegung der Absteckvorrichtung zwischen der Wartungsstellung und der Betriebsstellung zu steuern.

6. Mischanlage nach einem der vorhergehenden Ansprüche, **dadurch gekennzeichnet, dass** mehr als eine Wartungsstellung vorhanden ist.

7. Mischanlage nach einem der vorhergehenden Ansprüche, **dadurch gekennzeichnet, dass** die Abfragemittel redundant ausgeführt sind.

8. Mischanlage nach einem der vorhergehenden Ansprüche, **dadurch gekennzeichnet, dass** die Mischanlage eine Aufzugsbahn aufweist, wobei sich vorzugsweise die Aufzugsbahn teilweise in einer Grube befindet.

9. Mischanlage nach einem der vorhergehenden Ansprüche, **dadurch gekennzeichnet, dass** die Mischanlage eine stationäre oder mobile Betonmischanlage ist und/oder Mittel aufweist, die dazu ausgebildet sind, eine Beladung eines Fahrmischers mit Beton zu ermöglichen.

## Claims

1. Mixing plant with a feeder (7), an unplugging device, wherein the unplugging device has holding means and movement means, and interrogation means, wherein the holding means in a maintenance orientation of the unplugging device are configured to hold the feeder (7) in a maintenance position and/or to prevent an uncontrolled movement of the feeder (7) downwards, wherein the unplugging device in an operating orientation of the unplugging device is configured not to prevent an intended movement of the feeder (7) from an operating position, wherein the movement means are configured to move the unplugging device automatically into the maintenance orientation or into the operating orientation, wherein the interrogation means are configured to determine the orientation of the unplugging device and/or the position of the feeder (7),
**characterised in that**
the feeder (7) has a roller (2) and the holding means have or are a securing plate (4), which is preferably partially adapted to the radius of the roller and which is mounted rotatably on the mixing plant, wherein the securing plate (4) in the maintenance orientation, by way of the blocking of the roller (2), prevents the feeder (7) from dropping or moving down when the latter is in the maintenance position.

2. Mixing plant according to claim 1, **characterised in that** the movement means have or are a pneumatic cylinder (6), wherein the pneumatic cylinder (6) is articulated to the holding means and to receptacles of the mixing plant, wherein the pneumatic cylinder (6) does not, in any operating state of the mixing plant, absorb a part of or the entire weight force of the feeder (7).

3. Mixing plant according to any one of the preceding claims, **characterised in that** the movement means are articulated to the holding means and/or to the receptacles of the mixing plant by means of vibration-damping receptacles.

4. Mixing plant according to any one of the preceding claims, **characterised in that** the mixing plant has a protective door, wherein the protective door allows access to the feeder (7), wherein means are provided which are configured such that the protective door can be opened when the interrogation means determine a maintenance orientation and/or maintenance position.

5. Mixing plant according to any one of the preceding claims, **characterised in that** the mixing plant has means, preferably a button and a controller, which are configured to control the movement of the unplugging device between the maintenance orientation and the operating orientation.

6. Mixing plant according to any one of the preceding claims, **characterised in that** more than one maintenance orientation is provided.

7. Mixing plant according to any one of the preceding claims, **characterised in that** the interrogation means are configured redundantly.

8. Mixing plant according to any one of the preceding claims, **characterised in that** the mixing plant has a lift track, wherein the lift track is preferably located in part in a pit.

9. Mixing plant according to any one of the preceding claims, **characterised in that** the mixing plant is a stationary or mobile concrete mixing plant and/or has means that are configured so as to allow a truck mixer to be loaded with concrete.

## Revendications

1. Installation de mélange avec un chargeur (7), un dispositif de jalonnement, dans laquelle le dispositif de jalonnement présente des moyens de maintien et des moyens de déplacement, et des moyens d'interrogation, dans laquelle les moyens de maintien sont réalisés dans une position de maintenance du dispositif de jalonnement pour maintenir le chargeur (7) dans un emplacement de maintenance et/ou pour empêcher un mouvement incontrôlé du chargeur (7) vers le bas, dans laquelle le dispositif de jalonnement est réalisé dans une position de fonctionnement du dispositif de jalonnement pour ne pas empêcher un mouvement prévu du chargeur (7) hors d'un emplacement de fonctionnement, dans laquelle les moyens de déplacement sont réalisés pour déplacer automatiquement le dispositif de jalonnement dans la position de maintenance ou dans la position de fonctionnement, dans laquelle les moyens d'interrogation sont réalisés pour déterminer la position du dispositif de jalonnement et/ou l'emplacement du chargeur (7),
**caractérisée en ce**
**que** le chargeur (7) présente un rouleau de roulement (2) et les moyens de maintien présentent ou sont une tôle de blocage (4), de préférence adaptée en partie au rayon du rouleau de roulement, laquelle est montée de manière à pouvoir tourner sur l'installation de mélange, dans laquelle la tôle de blocage (4) empêche une chute ou un déplacement vers le bas du chargeur (7) par le blocage du rouleau de roulement (2) en position de maintenance lorsqu'il se trouve sur l'emplacement de maintenance.

2. Installation de mélange selon la revendication 1, **caractérisée en ce que** les moyens de déplacement présentent ou sont un vérin pneumatique (6), dans laquelle le vérin pneumatique est articulé sur les moyens de maintien et sur des réceptacles de l'installation de mélange, dans laquelle le vérin pneumatique (6) n'absorbe dans aucun état de fonctionnement de l'installation de mélange une partie ou la totalité de la force de poids du chargeur (7).

3. Installation de mélange selon l'une des revendications précédentes, **caractérisée en ce que** les moyens de déplacement sont articulés sur les moyens de maintien et/ou sur les réceptacles de l'installation de mélange au moyen de réceptacles d'amortissement d'oscillations.

4. Installation de mélange selon l'une des revendications précédentes, **caractérisée en ce que** l'installation de mélange présente une porte de protection, dans laquelle la porte de protection permet l'accès au chargeur (7), dans laquelle des moyens sont présents, qui sont réalisés de telle manière que la porte de protection peut être ouverte lorsque les moyens d'interrogation déterminent une position de maintenance et/ou un emplacement de maintenance.

5. Installation de maintenance selon l'une des revendications précédentes, **caractérisée en ce que** l'installation de mélange présente des moyens, de préférence un bouton et une commande, qui sont réalisés pour commander le déplacement du dispositif de jalonnement entre la position de maintenance et la position de fonctionnement.

6. Installation de mélange selon l'une des revendications précédentes, **caractérisée en ce que** plus d'une position de maintenance est présente.

7. Installation de mélange selon l'une des revendications précédentes, **caractérisée en ce que** les moyens d'interrogation sont réalisés de manière redondante.

8. Installation de mélange selon l'une des revendications précédentes, **caractérisée en ce que** l'installation de mélange présente une voie élévatrice, dans laquelle de préférence la voie élévatrice se trouve en partie dans une fosse.

9. Installation de mélange selon l'une des revendications précédentes, **caractérisée en ce que** l'installation de mélange présente une installation de mélange de béton stationnaire ou mobile et/ou des moyens, qui sont réalisés pour permettre un chargement d'un camion-malaxeur en béton.
